# FASCICULE DE BREVET EUROPEEN

(11) **EP 1 527 831 B1**
(45) Date de publication et mention de la délivrance du brevet: **29.08.2007**
(21) Numéro de dépôt: 04292549.5
(22) Date de dépôt: 27.10.2004
(51) Int. Cl.: B21D 19/12

(54) **Baguetteuse pour le formage d'ourlet**
Biegemaschine zur Herstellung eines eingedrehten Wulsts
Bending machine for making a curled flange

(30) Priorité: 29.10.2003 FR 0312661
(43) Date de publication de la demande: 04.05.2005
(73) Titulaire: G. Participations, 44150 Ancenis (FR)
(72) Inventeur: Goubaud, Michel, 44150 Saint Herblon (FR)
(74) Mandataire: Laget, Jean-Loup

(56) Documents cités:
- EP-A- 0 687 513
- FR-A- 2 720 961

## Description

La présente invention concerne une baguetteuse telle que définie dans le préambule de la revendication 1 et connue des documents FR-A-2720961 et FR-A-2720962. Une telle baguetteuse sert au formage d'un ourlet de section transversale généralement circulaire, le long du bord libre d'une quelconque feuille de métal ou similaire.

De telles baguetteuses trouvent notamment une application pour la réalisation de travaux de zinguerie sur les chantiers de couverture.

De telles baguetteuses sont bien connues à ceux versés dans cet art et sont notamment décrites dans les brevets FR-A-2.720.961 et FR-A-2.720.962. Ces baguetteuses comportent un bâti supportant un bloc de travail d'allure générale rectangulaire, ce bloc de travail présentant au moins une gorge de travail longitudinale s'ouvrant sur l'extérieur sur au moins une partie de sa longueur par un débouché permettant le passage de la feuille de métal à ourler. Cette gorge sert à la réception d'une baguette rotative se présentant sous forme d'une tige fendue. Cette baguette rotative est apte à agripper et entraîner la feuille de métal à ourler.

Le bloc de travail est monté sur le bâti de manière à former un tiroir réglable en position sur la table de travail délimitée par le bâti. Il s'insère ainsi généralement entre deux joues du bâti, ces joues étant équipées de moyens de guidage et d'entraînement en rotation de la baguette à l'état inséré dans le bloc de travail. Ce bloc de travail présente donc ainsi deux positions, une première position, dite de travail, dans laquelle le bloc de travail s'étend dans l'espace laissé libre entre des moyens de guidage en déplacement et éventuellement d'entraînement en rotation de la baguette, équipant le bâti, pour permettre, dans un premier temps, l'introduction, depuis une extrémité du bloc, de la baguette dans une gorge du bloc puis, dans un second temps, l'entraînement en rotation de la baguette dans ladite gorge, et une seconde position, dite d'expulsion de la feuille ourlée de la gorge du bloc de travail. Dans cette seconde position, le bloc de travail fait au moins partiellement saillie dudit espace.

Dans l'état de la technique tel que mentionné ci-dessus, le bloc de travail fonctionne à la manière d'un tiroir susceptible d'être entraîné en déplacement en translation pour passer de la position de travail à la position d'expulsion de la feuille ourlée de la gorge du bloc de travail. Ce bloc de travail forme ainsi un tiroir réglable en position sur la table de travail entre les joues propres au montage à rotation de la baguette. Pour le blocage en position du bloc de travail sur la table de travail, il est prévu un système de clavetage. Lorsque le bloc de travail est ainsi mû en translation à la manière d'un tiroir, il en résulte un certain nombre d'inconvénients. En effet, en raison de la grande longueur de ce bloc de travail, il est difficile d'obtenir un déplacement parfaitement parallèle et simultané de chacune des extrémités du bloc. Il en résulte une tendance du bloc à dévier de sa trajectoire jusqu'à obtention d'un coincement du bloc entre les joues du bâti. Il peut ainsi en résulter, si l'effort de traction est poursuivi, un arc-boutement, voire un gauchissement du bloc. Ces déformations ont à terme des conséquences sur le travail réalisé par la baguetteuse au niveau de la régularité de l'ourlet.

Un but de la présente invention est donc de proposer une baguetteuse dont la conception permet de supprimer les inconvénients de l'état de la technique grâce à une nouvelle conception du déplacement du bloc de travail.

Un autre but de la présente invention est de proposer une baguetteuse dont la conception du bloc de travail permet d'éviter tout arc-boutement ou gauchissement du bloc au cours de son déplacement de la position de travail à la position d'expulsion de la feuille ourlée.

A cet effet, l'invention a pour objet une baguetteuse pour le formage d'un ourlet le long d'au moins l'un des bords libres d'une feuille de métal, ladite baguetteuse comportant un bâti supportant un bloc de travail présentant au moins une gorge de travail longitudinale s'ouvrant sur l'extérieur sur au moins une partie de sa longueur par un débouché permettant le passage de la feuille de métal à ourler, cette gorge servant à la réception d'une baguette rotative apte à agripper et entraîner la feuille de métal à ourler, ledit bloc de travail étant monté sur le bâti pour pouvoir occuper au moins deux positions, une première position dans laquelle le bloc de travail s'étend dans l'espace laissé libre entre des moyens de guidage en déplacement et éventuellement d'entraînement en rotation de la baguette, équipant le bâti, pour permettre, dans un premier temps, l'introduction, depuis une extrémité du bloc, de la baguette dans une gorge du bloc puis, dans un second temps, l'entraînement en rotation de la baguette dans ladite gorge, une seconde position, dite d'expulsion de la feuille ourlée de la gorge du bloc de travail, dans laquelle le bloc de travail fait au moins partiellement saillie dudit espace, caractérisée en ce que le bloc de travail est, pour le passage d'une position à une autre, relié au bâti par une liaison pivot autorisant un déplacement angulaire du bloc, dans un plan parallèle au plan support du bâti.

Grâce au déplacement angulaire du bloc de travail par rapport au bâti, tous les phénomènes d'arc-boutement, de gauchissement ou de coincement du bloc observés lors d'un déplacement du bloc à la manière d'un tiroir sont supprimés.

L'invention sera bien comprise à la lecture de la description suivante d'exemples de réalisation, en référence aux dessins annexés dans lesquels :
la figure 1 représente une vue de dessus d'une baguetteuse en position de travail du bloc de travail ;
la figure 2 représente une vue de dessus d'une baguetteuse dans une position du bloc dite d'expulsion de la feuille ourlée de la gorge du bloc de travail ;
la figure 3 représente une vue de détail de la liaison pivot entre bloc de travail et bâti et
la figure 4 représente une vue en position éclatée des différents éléments constituant la baguetteuse.

Comme mentionné ci-dessus, la baguetteuse est destinée au formage d'un ourlet le long d'au moins l'un des bords libres d'une feuille de métal. Cette baguetteuse comporte un bâti 1 délimitant un plan supportant un bloc 2 de travail. Ce bloc 2 de travail, constitué généralement d'un profilé extrudé, présente au moins une gorge 3 de travail longitudinale s'ouvrant sur l'extérieur, à la surface dudit bloc, sur au moins une partie de sa longueur, de préférence sur la totalité de sa longueur, par un débouché permettant le passage de la feuille de métal à ourler. Cette gorge 3 sert en outre à la réception d'une baguette 4 rotative apte à agripper et à entraîner la feuille de métal à ourler. Cette baguette 4 se présente sous forme d'une tige fendue longitudinalement, le bord libre à ourler de la feuille de métal étant introduit dans ladite fente. Le formage de l'ourlet s'effectue ainsi par entraînement en rotation de la baguette 4, à l'intérieur de laquelle le bord de la feuille de métal a été introduit, dans la gorge 3 du bloc de travail. Pour permettre cet entraînement en rotation de la baguette 4 à l'intérieur de la gorge 3 du bloc de travail, le bloc 2 de travail est monté sur le bâti 1 et occupe au moins une première position qui permet l'introduction, depuis une extrémité du bloc 2 de la baguette 4 dans une gorge 3 du bloc 2, puis dans un second temps, l'entraînement de la baguette 4 dans la gorge 3. Dans cette première position, le bloc de travail s'étend dans l'espace laissé libre entre des moyens 5, 6, 7, 8, 9, 10, 11 éventuellement de guidage d'entraînement en rotation de la baguette 4 équipant le bâti 1 qui seront décrits ci-après. Ce bloc 2 de travail est également apte à occuper une seconde position, dite d'expulsion de la feuille ourlée de la gorge du bloc de travail, dans laquelle le bloc de travail fait au moins partiellement saillie dudit espace.

Dans les exemples représentés, le bâti 1 est constitué d'une table 16 présentant deux joues 10 entre lesquelles s'insère le bloc 2 de travail. L'une au moins de ces joues 10 est munie d'une transmission à pignons 5, 6 commandée par une manivelle 7. Un des pignons, représenté en 5, est muni d'un orifice 9 central ménagé en regard d'un perçage 11 de la joue 10 en vue de délimiter un passage servant à l'introduction de la baguette 4 dans la gorge 3 du bloc 2 de travail jusqu'à une position dans laquelle la baguette 4 est rendue solidaire du pignon 5. A cet effet, la baguette 4 est munie à l'une de ses extrémités d'une poignée destinée à venir s'insérer dans une fente du pignon. Dans l'exemple de réalisation particulier représenté à la figure 4, chaque joue 10 est munie d'une transmission à pignons 5, ces transmissions étant reliées entre elles par un arbre 8 de transmission de mouvement pour les rendre solidaires en déplacement. Le bloc 2 est ainsi, en position de travail, position dans laquelle il est possible d'introduire la baguette 4 dans la gorge du bloc 2 et de l'entraîner en rotation dans ladite gorge, inséré entre les joues du bâti 1. Pour permettre, une fois la feuille ourlée, l'expulsion de la feuille du bloc de travail, il est nécessaire de déplacer le bloc 2 de travail. A cet effet, le bloc 2 de travail est, pour le passage de la position de travail à la position d'expulsion de la feuille ourlée, relié au bâti par une liaison 12, 14, 15 pivot. Cette liaison pivot autorise un déplacement angulaire du bloc, dans un plan parallèle au plan du bâti 1 supportant le bloc comme l'illustre le passage entre les figures 1 et 2. Cette liaison 12, 14, 15 pivot entre bâti 1 et bloc 2 de travail est positionnée à, ou au voisinage de, l'extrémité du bloc de travail opposée à celle servant d'introduction de la baguette 4 dans une gorge 3 du bloc 2 de travail. Ainsi, l'expulsion de la feuille ourlée et l'introduction de la baguette dans le bloc 2 de travail se font d'un même côté de la baguetteuse pour réduire l'encombrement de la baguetteuse et le périmètre nécessaire autour de la baguetteuse pour réaliser l'ensemble des opérations nécessaires au fonctionnement de la baguetteuse. Par ailleurs, l'extrémité du bloc 2 de travail, côté introduction de la baguette 4 dans la gorge 3, est montée à pivotement libre autour de la liaison 12, 14, 15 pivot équipant l'autre extrémité du bloc 2 de travail en vue de permettre un auto-centrage de la baguette 4 dans la gorge 3 du bloc 2 au cours de son introduction dans ladite gorge 3. Un tel auto-centrage n'était pas envisageable dans les solutions de l'état de la technique où le bloc 2 de travail était immobilisé par rapport au bâti. Le centrage de la baguette 4 par rapport à la gorge 3 permet à nouveau une qualité de travail supérieure de la baguetteuse.

La plupart des baguetteuses aujourd'hui présentent un bloc 2 de travail muni de plusieurs gorges 3 parallèles à section transversale différenciée. Elles permettent ainsi la réalisation de différents types d'ourlets. En pratique, ces gorges de travail sont généralement de diamètre décroissant d'une gorge à une autre et sont décalées transversalement les unes par rapport aux autres perpendiculairement au plan général du bloc de travail auquel elles appartiennent et donc parallèlement aux joues du bâti. Ces gorges de travail sont ainsi au moins en partie imbriquées les unes avec les autres, ce qui permet de réduire avantageusement la largeur du bloc de travail. L'opérateur peut alors, en fonction de l'ourlet à effectuer, choisir la dimension de gorge qui lui convient. A cet effet, la liaison 12, 14, 15 pivot entre bâti 1 et bloc 2 de travail est une liaison 12, 14, 15 débrayable autorisant, à l'état débrayé, un déplacement en translation du bloc 2 à la manière d'un tiroir à l'intérieur de l'espace ménagé entre les moyens 5, 6, 7, 8, 9, 10, 11 de guidage et éventuellement d'entraînement en rotation de la baguette 4 équipant le bâti 1. Ce déplacement en translation permet de positionner la gorge 3 de travail destinée à recevoir la baguette 4 en regard du perçage 11 de la joue 10 et de l'orifice 9 central du pignon. Ainsi, une fois la gorge 3 de travail destinée à recevoir la baguette 4 sélectionnée et en position, il est procédé de nouveau à un embrayage de la liaison 12, 14, 15 pivot empêchant tout déplacement en translation du bloc 2 de travail.

Un exemple de réalisation d'une liaison pivot débrayable entre bloc de travail et bâti est plus particulièrement représenté à la figure 3. Dans cet exemple, la liaison 12, 14, 15 pivot entre bloc de travail et bâti est constituée d'une part d'un axe 12 pivot couplé au bâti 1 et mobile entre au moins deux positions par l'intermédiaire d'un organe 13 de commande tel qu'un levier pivotant, d'autre part, d'une pluralité de crans 15 ménagés dans le bloc 2 de travail le long d'un chemin 14 de guidage dudit bloc 2. L'axe 12 pivot parcourt, dans l'une de ses positions, le chemin 14 de guidage du bloc 2 lors d'un déplacement en translation du bloc 2 et vient, dans l'autre position, se verrouiller à l'intérieur d'un cran 15 choisi en fonction du dimensionnement de la gorge 3 de travail présélectionnée. Ainsi, lors de l'entraînement en déplacement du levier 13 dans le sens de la flèche F1 à la figure 3, l'axe 12 est amené dans le chemin 14 de la platine 18 solidaire du bloc 2 de travail. Le bloc 2 de travail peut alors être librement déplacé en translation suivant la flèche représentée en S à la figure 3. Lorsque la position du bloc par rapport aux joues du bâti a été déterminée, le levier 13 est alors pivoté dans une direction opposée à la flèche F1 pour amener l'axe pivot 12 dans l'un des crans 15 ménagé dans la platine 18. Le bloc 2 de travail est alors contraint à pivoter autour dudit axe 12. Les crans 15 et le chemin de guidage 14 sont ainsi ménagés dans une même pièce 18 du bloc 2 de travail réalisée sous forme d'une platine destinée à être couplée au bloc 2 de travail, ces éléments, constitués des crans 15 et du chemin de guidage 14, étant réalisés par une découpe sensiblement en forme de fourchette dans la pièce 18.

Dans les exemples représentés, en vue de simplifier la réalisation d'une telle baguetteuse, le bâti 1 est constitué de deux tôles pliées servant à la délimitation des joues 10 et de la table 16 du bâti 1. Ces tôles sont reliées entre elles par au moins une cornière 17. Le bloc de travail est quant à lui muni de pattes coulissant à l'intérieur de glissières ménagées dans le bâti lors du déplacement du bloc entre ces deux positions. Le bloc constitue alors une poutre de rigidification du bâti, les glissières interdisant tout déplacement dans un sens perpendiculaire au plan du bâti support du bloc 2 de travail.

## Revendications

1. Baguetteuse pour le formage d'un ourlet le long d'au moins l'un des bords libres d'une feuille de métal ou similaire, ladite baguetteuse comportant un bâti (1) supportant un bloc (2) de travail présentant au moins une gorge (3) de travail longitudinale s'ouvrant sur l'extérieur sur au moins une partie de sa longueur par un débouché permettant le passage de la feuille à ourler, cette gorge (3) servant à la réception d'une baguette (4) rotative apte à agripper et entraîner la feuille à ourler, ledit bloc (2) de travail étant monté sur le bâti (1) pour pouvoir occuper au moins deux positions, une première position dans laquelle le bloc (2) de travail s'étend dans l'espace laissé libre entre des moyens (5, 6, 7, 8, 9, 10, 11) de guidage en déplacement et éventuellement d'entraînement en rotation de la baguette (4), équipant le bâti (1), pour permettre, dans un premier temps, l'introduction, depuis une extrémité du bloc (2), de la baguette (4) dans une gorge (3) du bloc (2) puis, dans un second temps, l'entraînement en rotation de la baguette (4) dans ladite gorge (3), une seconde position, dite d'expulsion de la feuille ourlée de la gorge du bloc de travail, dans laquelle le bloc (2) de travail fait au moins partiellement saillie dudit espace,
**caractérisée en ce que** le bloc (2) de travail est, pour le passage d'une position à une autre, relié au bâti par une liaison (12, 14, 15) pivot autorisant un déplacement angulaire du bloc, dans un plan parallèle au plan support du bâti (1).

2. Baguetteuse selon la revendication 1,
**caractérisée en ce que** la liaison (12, 14, 15) pivot entre bâti (1) et bloc (2) de travail est positionnée à, ou au voisinage de, l'extrémité du bloc (2) de travail opposée à celle servant d'introduction de la baguette (4) dans une gorge (3) du bloc (2) de travail.

3. Baguetteuse selon la revendication 2,
**caractérisée en ce que** l'extrémité du bloc (2) de travail, côté introduction de la baguette (4) dans une gorge (3), est montée à pivotement libre autour de la liaison (12, 14, 15) pivot équipant l'autre extrémité du bloc (2) de travail en vue de permettre un autocentrage de la baguette (4) dans la gorge (3) du bloc (2) au cours de son introduction dans ladite gorge (3).

4. Baguetteuse selon l'une des revendications 1 à 3,
**caractérisée en ce que** le bâti (1) est constitué d'une table (16) présentant deux joues (10) entre lesquelles s'insère le bloc (2) de travail, l'une au moins de ces joues (10) étant munie d'une transmission à pignons (5, 6) commandée par une manivelle (7), l'un (5) des pignons (5, 6) étant muni d'un orifice (9) central ménagé en regard d'un perçage (11) de la joue (10) en vue de délimiter un passage servant à l'introduction de la baguette (4) dans la gorge (3) du bloc (2) de travail jusqu'à une position dans laquelle la baguette (4) est rendue solidaire dudit pignon (5).

5. Baguetteuse selon la revendication 4,
**caractérisée en ce que** chaque joue (10) est munie d'une transmission à pignons (5, 6), lesdites transmissions étant reliées entre elles par un arbre (8) de transmission de mouvement pour les rendre solidaires en déplacement.

6. Baguetteuse selon l'une des revendications 4 et 5,
**caractérisée en ce que** le bâti (1) est constitué de deux tôles pliées servant à la délimitation des joues (10) et de la table (16) dudit bâti (1), ces tôles étant reliées entre elles par au moins une cornière (17).

7. Baguetteuse selon l'une des revendications 1 à 6 du type dans laquelle le bloc (2) de travail est muni de plusieurs gorges (3) parallèles à section transversale différenciée,
**caractérisée en ce que** la liaison (12, 14, 15) pivot entre bâti (1) et bloc (2) de travail est une liaison (12, 14, 15) débrayable autorisant, à l'état débrayé, un déplacement en translation du bloc (2) à la manière d'un tiroir à l'intérieur de l'espace ménagé entre les moyens (5, 6, 7, 8, 9, 10, 11) de guidage et éventuellement d'entraînement en rotation de la baguette (4) équipant le bâti (1) pour permettre, une fois la gorge (3) de travail destinée à recevoir la baguette (4) sélectionnée et en position, l'embrayage de la liaison (12, 14, 15) pivot empêchant tout déplacement en translation dudit bloc (2) de travail.

8. Baguetteuse selon la revendication 7,
**caractérisée en ce que** la liaison (12, 14, 15) pivot entre bloc de travail et bâti est constituée d'une part d'un axe (12) pivot couplé au bâti et mobile entre au moins deux positions par l'intermédiaire d'un organe (13) de commande tel qu'un levier pivotant, d'autre part, d'une pluralité de crans (15) ménagés dans le bloc (2) de travail le long d'un chemin (14) de guidage dudit bloc (2), l'axe (12) pivot parcourant, dans l'une de ses positions, le chemin (14) de guidage du bloc (2) lors d'un déplacement en translation dudit bloc (2) et venant, dans l'autre position, se verrouiller à l'intérieur d'un cran (15) choisi en fonction du dimensionnement de la gorge (3) de travail présélectionnée.

9. Baguetteuse selon l'une des revendications 7 et 8,
**caractérisée en ce que** le bloc (2) de travail est muni de pattes coulissant à l'intérieur de glissières ménagées dans le bâti (1) lors du déplacement du bloc (2) entre ses deux positions, ce bloc constituant une poutre de rigidification du bâti.

## Claims

1. A beading machine for forming a bead along at least one of the free edges of a sheet of metal or the like, said beading machine comprising a frame (1) supporting a working block (2) having at least one longitudinal working channel (3) opened up to the outside over at least part of its length by an opening allowing passage of the sheet to be beaded, said channel (3) serving to receive a rotary rod (4) capable of grasping and driving the sheet to be beaded, said working block (2) being mounted on the frame (1) so as to be able to occupy at least two positions, a first position in which the working block (2) extends in the space left free between means (5, 6, 7, 8, 9, 10, 11) for displacement guidance and optionally rotational drive of the rod (4), with which the frame (1) is equipped, so as to allow, in a first phase, the rod (4) to be introduced from one end of the block (2) into a channel (3) in the block (2) and then, in a second phase, the rod (4) to be driven rotationally in said channel (3), and a second position, known as the expulsion position for the beaded sheet from the channel in the working block, in which the working block (2) projects at least in part from said space,
**characterised in that** the working block (2) is connected to the frame, for passage from one position to another, by a pivot link (12, 14, 15) permitting angular displacement of the block, in a plane parallel to the supporting plane of the frame (1).

2. A beading machine according to claim 1,
**characterised in that** the pivot link (12, 14, 15) between frame (1) and working block (2) is positioned at, or in the vicinity of, the opposite end of the working block (2) to that serving for introduction of the rod (4) into a channel (3) in the working block (2).

3. A beading machine according to claim 2,
**characterised in that** the end of the working block (2), on the side on which the rod (4) is introduced into a channel (3), is mounted so as to pivot freely about the pivot link (12, 14, 15) with which the other end of the working block (2) is equipped, with a view to allowing self-centring of the rod (4) in the channel (3) in the block (2) during introduction thereof into said channel (3).

4. A beading machine according to one of claims 1 to 3,
**characterised in that** the frame (1) consists of a table (16) having two cheeks (10) between which the working block (2) is inserted, one at least of these cheeks (10) being provided with a pinion transmission (5, 6) controlled by a crank handle (7), one (5) of the pinions (5, 6) being provided with a central orifice (9) formed opposite a hole (11) in the cheek (10) with a view to delimiting a passage serving for introduction of the rod (4) into the channel (3) in the working block (2) as far as a position in which the rod (4) is firmly connected with said pinion (5).

5. A beading machine according to claim 4,
**characterised in that** each cheek (10) is provided with a pinion transmission (5, 6), said transmissions being connected together by a movement transmitting shaft (8) so that they effect joint displacement.

6. A beading machine according to one of claims 4 and 5,
**characterised in that** the frame (1) consists of two folded metal sheets serving to define the cheeks (10) and the table (16) of said frame (1), these metal sheets being connected together by at least one angle iron (17).

7. A beading machine according to one of claims 1 to 6 of the type in which the working block (2) is provided with a plurality of parallel channels (3) of differing cross-section,
**characterised in that** the pivot link (12, 14, 15) between frame (1) and working block (2) is a disengageable link (12, 14, 15) allowing, in the disengaged state, translational displacement of the block (2) in the manner of a drawer inside the space formed between the means (5, 6, 7, 8, 9, 10, 11) for guiding and optionally driving in rotation the rod (4) with which the frame (1) is equipped, to enable, once the working channel (3) intended for receiving the rod (4) is selected and in position, engagement of the pivot link (12, 14, 15), so preventing any translational displacement of said working block (2).

8. A beading machine according to claim 7,
**characterised in that** the pivot link (12, 14, 15) between working block and frame consists on the one hand of a pivot pin (12) coupled to the frame and movable between at least two positions via a control member (13) such as a pivoting lever and on the other hand of a plurality of notches (15) formed in the working block (2) along a guide path (14) of said block (2), the pivot pin (12) travelling, in one of its positions, along the guide path (14) of the block (2) at the time of translational displacement of said block (2) and being locked, in the other position, inside a notch (15) selected as a function of the size of the preselected working channel (3).

9. A beading machine according to one of claims 7 and 8,
**characterised in that** the working block (2) is provided with tabs sliding inside slides formed in the frame (1) at the time of displacement of the block (2) between its two positions, this block constituting a beam for stiffening the frame.

## Patentansprüche

1. Biegemaschine zur Herstellung eines eingedrehten Wulstes entlang mindestens eines der freien Kanten einer Metalltafel oder dergleichen, wobei die Biegemaschine einen Rahmen (1) umfasst, der einen Arbeitsblock (2) trägt, der mindestens eine Arbeitslängsrinne (3) aufweist, die sich an mindestens einem Abschnitt ihrer Länge in einer Mündung nach außen öffnet, die das Durchführen der einzudrehenden Tafel ermöglicht, wobei die Rinne (3) dafür vorgesehen ist, einen Drehstab (4) aufzunehmen, der die einzudrehende Tafel greifen und mitnehmen kann, wobei der Arbeitsblock (2) an dem Rahmen (1) befestigt ist, um mindestens zwei Positionen einnehmen zu können, eine erste Position, in der sich der Arbeitsblock (2) in dem frei gelassenen Raum zwischen Mitteln (5, 6, 7, 8, 9, 10, 11) zur Bewegungsführung und gegebenenfalls zum Drehantrieb des Stabes (4), mit dem der Rahmen (1) ausgerüstet ist, erstreckt, um zunächst von einem Ende des Arbeitsblockes (2) das Einführen des Stabes (4) in eine Rinne (3) des Arbeitsblockes (2) zu ermöglichen und dann den Drehantrieb des Stabes (4) in der Rinne (3) zu ermöglichen, und eine zweite Position für den Ausstoß der eingedrehten Tafel aus der Rinne des Arbeitsblockes, in der der Arbeitsblock (2) zumindest teilweise aus dem frei gelassenen Raum herausragt, **dadurch gekennzeichnet, dass** der Arbeitsblock (2) für einen Übergang von einer Position in eine andere in einer parallel zur Tragebene des Rahmens (1) liegenden Ebene über eine drehbewegliche Verbindung (12, 14, 15) mit dem Rahmen verbunden ist, die eine Winkelbewegung des Arbeitsblockes ermöglicht.

2. Biegemaschine nach Anspruch 1, **dadurch gekennzeichnet, dass** die drehbewegliche Verbindung (12, 14, 15) zwischen Rahmen (1) und Arbeitsblock (2) an dem Ende oder in der Nähe des Endes des Arbeitsblockes (2) angebracht ist, das dem Ende gegenüberliegt, das dafür vorgesehen ist, den Stab (4) in eine Rinne (3) des Arbeitsblockes einzuführen.

3. Biegemaschine nach Anspruch 2, **dadurch gekennzeichnet, dass** das Ende des Arbeitsblockes (2) an der Seite für die Einführung des Stabes (4) in eine Rinne (3) frei drehbeweglich um die drehbewegliche Verbindung (12, 14, 15), mit der das andere Ende des Arbeitsblockes (2) ausgerüstet ist, befestigt ist, um eine Selbstzentrierung des Stabes (4) in der Rinne (3) des Arbeitsblockes (2) während ihrer Einführung in die Rinne (3) zu ermöglichen.

4. Biegemaschine nach einem der Ansprüche 1 bis 3, **dadurch gekennzeichnet, dass** der Rahmen (1) einen Tisch (16) umfasst, der zwei Wangen (10) aufweist, zwischen die der Arbeitsblock (2) eingesetzt ist, wobei mindestens eine der Wangen (10) mit einem Zahnradgetriebe (5, 6) versehen ist, das von einer Kurbel (7) gesteuert wird, wobei eines (5) der Zahnräder (5, 6) mit einem mittigen Loch versehen ist, das entsprechend einer Bohrung (11) der Wange (10) angeordnet ist, um einen Übergang von einer Position, in der der Stab (4) in die Rinne (3) des Arbeitsblockes (2) eingeführt wird, in eine Position, in der der Stab (4) mit dem Zahnrad (5) verbunden ist, zu ermöglichen.

5. Biegemaschine nach Anspruch 4, **dadurch gekennzeichnet, dass** jede Wange (10) mit einem Zahnradgetriebe (5, 6) versehen ist, wobei die Zahnradgetriebe über eine Welle (8) zur Übertragung der Bewegungen miteinander verbunden sind, um sie beweglich zu verbinden.

6. Biegemaschine nach einem der Ansprüche 4 und 5, **dadurch gekennzeichnet, dass** der Rahmen (1) zwei gebogene Bleche umfasst, die dafür vorgesehen sind, die Wangen (10) und den Tisch (16) des Rahmens (1) zu begrenzen, wobei die Bleche durch mindestens ein Winkelprofil (17) miteinander verbunden sind.

7. Biegemaschine nach einem der Ansprüche 1 bis 6 von der Art, dass der Arbeitsblock (2) mit mehreren parallelen Rinnen (3) mit unterschiedlichen Querschnitten versehen ist, **dadurch gekennzeichnet, dass** die drehbewegliche Verbindung (12, 14, 15) zwischen Rahmen (1) und Arbeitsblock (2) eine kuppelbare Verbindung ist, die im ausgekuppelten Zustand eine Schubbewegung des Arbeitsblockes (2) in der Art eines Schubkastens in dem Raum zwischen den Mitteln (5, 6, 7, 8, 9, 10, 11) zur Bewegungsführung und gegebenenfalls zum Drehantrieb des Stabes (4), mit dem der Rahmen (1) ausgerüstet ist, ermöglicht, sobald die Arbeitsrinne (3), die dafür vorgesehen ist, den Stab (4) aufzunehmen, gewählt und in Position gebracht ist, wobei die Kupplung der Verbindung (12, 14, 15) jede Schubbewegung des Arbeitsblockes (2) verhindert.

8. Biegemaschine nach Anspruch 7, **dadurch gekennzeichnet, dass** die drehbewegliche Verbindung (12, 14, 15) zwischen Arbeitsblock und Rahmen zum einen einen Drehzapfen (12) umfasst, der mit dem Rahmen verbunden und zwischen mindestens zwei Positionen über ein Bedienelement (13), beispielsweise einen Drehhebel, beweglich ist, und zum anderen eine Mehrzahl von Rasten (15) aufweist, die in dem Arbeitsblock (2) entlang einer Führungsbahn (14) des Arbeitsblockes (2) angeordnet sind, wobei der Drehzapfen (12) in einer seiner Positionen die Führungsbahn (14) des Arbeitsblockes (2) bei einer Schubbewegung des Arbeitsblockes (2) durchläuft und in der anderen Position in einer Raste (15) verriegelt wird, die in Abhängigkeit von der Größe der vorgewählten Arbeitsrinne (3) gewählt wird.

9. Biegemaschine nach einem der Ansprüche 7 und 8, **dadurch gekennzeichnet, dass** der Arbeitsblock (2) mit Klauen versehen ist, die bei der Bewegung des Arbeitsblockes (2) zwischen seinen beiden Positionen in Gleitschienen, die im Rahmen (1) angebracht sind, gleiten, wobei der Arbeitsblock einen Versteifungsträger des Rahmens bildet.
